# EUROPÄISCHE PATENTSCHRIFT

(11) **EP 4 076 930 B1**
(45) Veröffentlichungstag und Bekanntmachung des Hinweises auf die Patenterteilung: **15.04.2026**
(21) Anmeldenummer: 20839312.4
(22) Anmeldetag: 21.12.2020
(51) Int. Cl.: B31D 5/00

(54) **VERFAHREN UND VORRICHTUNG ZUM HERSTELLEN EINES VERPACKUNGSMATERIALERZEUGNISSES**
METHOD AND DEVICE FOR PRODUCING A PACKAGING MATERIAL PRODUCT
PROCÉDÉ ET DISPOSITIF DE FABRICATION D'UN PRODUIT DE MATÉRIAU D'EMBALLAGE

(30) Priorität: 20.12.2019 DE 102019135612
(43) Veröffentlichungstag der Anmeldung: 26.10.2022
(73) Patentinhaber: Sprick GmbH Bielefelder Papier- und Wellpappenwerke & Co., 33607 Bielefeld (DE)
(72) Erfinder: SCHALK, Bastian, 32758 Detmold (DE); SCHWARBERG, Marco, 49324 Melle (DE)
(74) Vertreter: Schmid, Nils T.F.
(86) Internationale Anmeldenummer: PCT/EP2020/087529
(87) Internationale Veröffentlichungsnummer: WO 2021/123450

(56) Entgegenhaltungen:
- EP-B1- 1 645 407
- WO-A1-2019/023035
- DE-A1- 3 114 470
- US-A1- 2020 139 660

## Beschreibung

Die vorliegende Erfindung betrifft ein Verfahren und eine Vorrichtung zum Herstellen eines zweidimensionalen oder dreidimensionalen Verpackungsmaterialerzeugnisses aus einem Verpackungsmaterialvorrat, beispielsweise aus einer einlagigen oder mehrlagigen Papierbahn, Pappe, insbesondere Wellpappe, wobei insbesondere das Papier aus Altpapier besteht und/oder aus 100% recyclingfähigem Altpapier hergestellt ist.

Gattungsgemäße Verpackungsmaterialerzeugnis-Vorrichtungen, wie sie beispielsweise in der Veröffentlichungsschrift DE 10 2014 016 874 A1 der Anmelderin beschrieben sind, offenbaren in der Regel eine Zuförderung zum Einziehen des Ausgangsmaterials, wie beispielsweise der Papierbahn, in die Vorrichtung sowie eine Abfördereinrichtung, welche das hergestellte Verpackungsmaterialerzeugnis aus der Vorrichtung abtransportiert. Des Weiteren ist eine Ablängeinrichtung zum Abtrennen des Verpackungsmaterialerzeugnisses von dem strang- bzw. bahnförmigen Verpackungsmaterialvorrat vorgesehen.

Eine derartige Verpackungsmaterialerzeugnismaschine ist in EP 1 645 407 B1 gezeigt. Diese weist eine Steuerung auf, die sowohl mit der Zuförderung als auch mit der Ablängeinrichtung gekoppelt ist. Die Steuerung weist mehrere Schalter bzw. Taster zur Bedienung und Steuerung des Maschinenbetriebs auf, beispielsweise einen Hauptschalter sowie einen Notschalter zum stromlos-Schalten der Maschine, einen Starttaster zum Initiieren der Steuerung und ferner einen ersten Wahlschalter, der drei verschiedene Schaltzustände aufweist, um zwischen verschiedenen Betriebsmodi zu wechseln. Mittels eines weiteren Eingabetasters kann bei einer bestimmten Stellung des Hauptschalters, des Notschalters und zugleich des Wahlschalters eine gewünschte Verpackungsmaterialerzeugnislänge eingestellt werden. Die Steuerung ist so ausgebildet, dass die durch Betätigen und Loslassen des Eingabetasters produzierte Verpackungsmateriallänge automatisch in einem Speicher der Steuerung hinterlegt und für einen weiteren Abruf zur Verfügung gestellt wird. Durch kurzeitiges Antippen des Eingabetasters stellt die Maschine ein weiteres Verpackungsmaterialerzeugnis der vorab eingestellten Länge her. Außerdem weist die Steuerung einen zweiten Wahlschalter auf, mit dem mehrere Speicherplätze des Speichers in der Steuereinheit ausgewählt werden können, um auf unterschiedliche gespeicherte Verpackungsmaterialerzeugnislängen zugreifen und damit Verpackungsmaterialerzeugnisse unterschiedlicher Länge herstellen zu können.

An der Maschine gemäß EP 1 645 407 B1 haben sich die Komplexität und die hohe Anzahl an einzelnen Wahl-/Eingabe-Tastern bzw. -Schaltern als nachteilig erwiesen. Ein weiterer Nachteil der Verpackungsmaterialerzeugnismaschine gemäß EP 1 645 407 B1 besteht im Hinblick auf die Einstellung gewünschter VerpackungsmaterialerzeugnisLängen. Das Einstellen bzw. Ändern einer gewünschten Verpackungsmaterialerzeugnislänge ist gemäß EP 1 645 407 B1 sehr ungenau. Denn während des Einstellens bzw. Abänderns der im Folgenden herzustellenden Verpackungsmaterialerzeugnislänge fördert die Verpackungsmaterialerzeugnismaschine weiterhin mit der für den Betrieb vorgesehenen hohen Geschwindigkeit weiter.

Aus der DE 31 114 470 A1 ist eine Vorrichtung und ein Verfahren zum Herstellen eines Verpackungsmaterialerzeugnisses aus einem bahnförmigen Verpackungsmaterial, bei dem in einem Betriebsmodus das bahnförmige Verpackungsmaterial mit einer Betriebsgeschwindigkeit zugefördert wird und zur Bildung eines Verpackungsmaterialerzeugnisses in einer bezüglich der Bahnlängsrichtung vordefinierten Länge abgelängt wird.

Die WO 2019 023 035 A1 offenbart eine Packmaterialumwandlungsmaschine und ein entsprechendes Verfahren. Es ist eine Aufgabe der vorliegenden Erfindung, die Nachteile des Standes der Technik zu überwinden, insbesondere ein Verfahren und eine Vorrichtung zum Herstellen von Verpackungsmaterialerzeugnissen bereitzustellen, bei der/bei dem das Einstellen und gegebenenfalls Verändern einer gewünschten Verpackungsmaterialerzeugnislänge vereinfacht und/oder genauer ist.

Die Aufgabe wird durch die Gegenstände der Ansprüche 1 bzw. 11 gelöst.

Danach ist ein Verfahren zum Herstellen eines Verpackungsmaterialerzeugnisses aus einem bahnförmigen Verpackungsmaterial bereitgestellt. Insbesondere betrifft das Verfahren die Herstellung von Verpackungsmaterialzuschnitten gewünschter Länge bezüglich der Bahnlängsrichtung. Die Verpackungsmaterialbahn kann aus Papier, wie Recyclingpapier, insbesondere Altpapier und/oder 100 % recyclingfähigem Papier, das ohne chemische Inhaltsstoffe hergestellt sein kann, hergestellt sein. Recyclingpapier sind insbesondere Papiermaterialien mit einem geringen Anteil (weniger als 50%) an frischfaserhaltigem Papiermaterial. Beispielswiese werden Papiermaterialien, die 70% bis 100% Altpapier enthalten, verwendet. Das Recyclingpapier im Sinne dieser Erfindung kann Papiermaterial sein, das einen Zugfestigkeitsindex längs zur Maschinenlaufrichtung von höchstens 90 Nm/g aufweisen kann, vorzugsweise eine Zugfestigkeit von 15 Nm/g bis 60 Nm/g, und einen Zugfestigkeitsindex quer zur Maschinenlaufrichtung von höchstens 60 Nm/g aufweisen kann, vorzugsweise eine Zugfestigkeit von 5 Nm/g bis 40 Nm/g. Zur Bestimmung der Zugfestigkeit bzw. des Zugfestigkeitsindex kann eine Norm DIN EN ISO 1924-2 oder DIN EN ISO 1924-3 herangezogen werden. Zudem oder alternativ kann eine Recyclingpapiereigenschaft oder Altpapiereigenschaft durch den sogenannten Berstwiderstand charakterisiert werden. Ein Material in diesem Sinne ist Recyclingpapier mit einem Berstindex von höchstens 3,0 kPa*m^2/g, vorzugsweise mit einem Berstindex von 0,8 kPa*m^2/g bis 2,5 kPa*m^2/g. Zur Bestimmung des Berstindex wird die Norm DIN EN ISO 2758 herangezogen. Weiterhin weist das Verpackungsmaterial eine flächenbezogene Masse von insbesondere 40 g/m2 bis max. 140 g/m2 auf. Das Ausgangsverpackungsmaterial kann erfindungsgemäß in Form einer Materialbahnrolle oder eines zick-zack-gefalteten Verpackungsmaterialstapels vorliegen, der auch Leporello-Stapel bezeichnet wird.

Beispielsweise kann das erfindungsgemäße Verfahren von Verpackungsmaterialfertigungsmaschinen zum Herstellen von Verpackungsmaterialerzeugnissen aus einem bahnförmigen Verpackungsmaterial angewendet werden. Beispielhafte Verpackungsmaterialfertigungsmaschinen sind in den Patentanmeldungen DE102014016874.3, DE102018009733.2 und DE102019104029.9 der Anmelderin beschrieben.

Bei dem erfindungsgemäßen Verfahren wird das bahnförmige Verpackungsmaterial, beispielsweise aus einem vorkonfektionierten Verpackungsmaterialvorrat, beispielsweise in Rollenform oder in Leporello-Stapel-Form, mit einer Betriebsgeschwindigkeit V₀ zugeführt und zur Bildung eines Verpackungsmaterialerzeugnisses, wie eines ebenen Verpackungsmaterialbahnzuschnitts, eines schlauchförmigen, dreidimensionalen Verpackungsmaterialstrangs, oder dergleichen, in einer bezüglich der Bahnlängsrichtung vordefinierten Initiallänge L₀ abgelängt. Das Ablängen des Verpackungsmaterialerzeugnisses kann beispielsweise durch eine Ablängeinrichtung der Verpackungsmaterialfertigungsmaschine, wie eine Schneidstation, beispielsweise mit einer Rotationsschneide oder einer translatorischen guillotineartigen Schneide, erfolgen. Gemäß dem Verfahren kann vorgesehen sein, dass eine Initiallänge vordefiniert wird. Die Initiallänge kann beispielsweise mittels einer Benutzereingabe durch eine Bedienperson vorgegeben werden oder von einem Verpackungsmaterialfertigungsmaschinen-internen oder separaten Speicher abgefragt werden. Die Initiallänge L₀ kann beispielsweise aufgrund technischer Voraussetzungen der Verpackungsmaterialfertigungsmaschinen und/oder verpackungsmaterialfertigungsmaschinenspezifischer Eigenschaften individuell auf eine Verpackungsmaterialfertigungsmaschine bezogen sein. Jede erste Initiallänge L₀ der Verpackungsmaterialfertigungsmaschinen kann beispielsweise eine verpackungsmaterialfertigungsmaschinenindividuelle Mindestlänge sein. Ferner kann die Initiallänge L₀ anhand gewünschter Verpackungsmaterialerzeugniseigenschaften, insbesondere Soll-Verpackungsmaterialerzeugniseigenschaften, wie Soll-Polstereigenschaften, für den Verpackungsgegenstand festgelegt werden und/oder unter Berücksichtigung von Erfahrungen der Bedienperson, Verpackungsvorgaben und/oder in einem separaten oder übergeordneten Speicher hinterlegten Informationen eingestellt werden. In einem separaten oder übergeordneten Speicher können unterschiedliche Initiallängen L₀ abgelegt werden, die sich z.B. unter Berücksichtigung der Verpackungsvorgaben bei unterschiedlich dimensionierten Versandartikeln ergeben.

Erfindungsgemäß wird zum Ändern der vordefinierten Initiallänge L₀ in eine sich davon unterscheidende Länge L₂ das bahnförmige Verpackungsmaterial mit einer Anlerngeschwindigkeit v₂ zugeführt, die kleiner ist als die Betriebsgeschwindigkeit v₀. Ein Vorteil der gegenüber der Betriebsgeschwindigkeit v₀ reduzierten Anlerngeschwindigkeit v₂ zum Einstellen einer neuen Initiallänge L₀' (der Länge L₂) besteht insbesondere darin, dass eine Bedienperson deutlich einfacher und genauer die neue gewünschte Länge L₂ einstellen kann. Die neu anzulernenden bzw. angelernten Initiallängen L₀' können anhand gewünschter Verpackungsmaterialerzeugniseigenschaften, insbesondere Soll-Verpackungsmaterialerzeugniseigenschaften, wie Soll-Polstereigenschaften, für den Verpackungsgegenstand festgelegt werden und/oder unter Berücksichtigung von Erfahrungen der Bedienperson, Verpackungsvorgaben und/oder in einem separaten oder übergeordneten Speicher hinterlegten Informationen eingestellt werden. In einem separaten oder übergeordneten Speicher können unterschiedliche Initiallängen L₀ abgelegt werden, die sich z.B. unter Berücksichtigung der Verpackungsvorgaben bei unterschiedlich dimensionierten Versandartikeln ergeben. Ein weiterer Vorteil besteht darin, dass die Bedienperson sofort merkt, ob sich die Verpackungsmaterialfertigungsmaschine in dem Betriebsmodus oder in dem Anlernmodus befindet, so dass ggf. sofort reagiert werden kann, falls festgestellt wird, dass die in dem jeweiligen Modus herstellte Verpackungsmaterialerzeugnislänge nicht gewünscht ist.

Gemäß einer beispielhaften Weiterbildung des erfindungsgemäßen Verfahrens liegt die Anlerngeschwindigkeit v₂ im Bereich von 1%, insbesondere 10%, 20%, 30% oder 40%, bis 99% der Betriebsgeschwindigkeit v₀. Es wurde herausgefunden, dass je nach herzustellendem Verpackungsmaterialerzeugnis und verwendetem Verpackungsmaterial unterschiedliche Anlerngeschwindigkeiten besonders geeignet sind zum Ändern der Initiallänge L₀ und zum Erlernen einer neuen Initiallänge L₀'.

In einer weiteren beispielhaften Ausführung des erfindungsgemäßen Verfahrens wird in einem Betriebsmodus das Verpackungsmaterial in der Betriebsgeschwindigkeit v₂ zugeführt und ein Verpackungsmaterialerzeugnis der vordefinierten Länge L₀ hergestellt. Das Verfahren kann vorsehen, dass der Betriebsmodus durch Betätigung eines Betriebstasters eingenommen werden kann und darauf aufbauend automatisch ein Verpackungsmaterialerzeugnis der vordefinierten Initiallänge L₀ bei der Betriebsgeschwindigkeit v₀ hergestellt wird. Bei dem erfindungsgemäßen Verfahren wird in einem Anlernmodus das Verpackungsmaterial in der Anlerngeschwindigkeit v₂ zugeführt und bei der Anlerngeschwindigkeit v₂ ein Verpackungsmaterialerzeugnis einer sich von der Initiallänge L₀ unterscheidenden Länge L₂ hergestellt.

Es ist ferner denkbar, das durch Betätigung eines weiteren Tasters, wie eines Anlerntasters, oder einer Abfolge des Betriebstasters und/oder des Anlerntasters der Anlernmodus eingenommen wird. In dem Anlernmodus kann vorgesehen sein, dass zunächst nur genau ein Verpackungsmaterialerzeugnis der angelernten und sich von der Initiallänge L₀ unterscheidenden Länge L₂ hergestellt wird.

In einer weiteren beispielhaften Ausführung der vorliegenden Erfindung wird die in dem Anlernmodus eingestellte, sich von der vordefinierten Initiallänge L₀ unterscheidende Länge L₂ als neue Initiallänge L₀' festgelegt. Dabei kann die zuvor in einem Speicher hinterlegte vordefinierte Initiallänge L₀ durch die neue Initiallänge L₀' überschrieben werden. Folglich kann nach dem Anlernen einer neuen Länge L₂ als neue Initiallänge L₀' das Verfahren so betrieben werden, dass ein Verpackungsmaterialerzeugnis der gewünschten neuen Initiallänge L₀' bei einer Betriebsgeschwindigkeit v₀ hergestellt wird. Die neu anzulernenden bzw. angelernten Initiallängen L₀' können anhand gewünschter Verpackungsmaterialerzeugniseigenschaften, insbesondere Soll-Verpackungsmaterialerzeugniseigenschaften, wie Soll-Polstereigenschaften, für den Verpackungsgegenstand festgelegt werden und/oder unter Berücksichtigung von Erfahrungen der Bedienperson, Verpackungsvorgaben und/oder in einem separaten oder übergeordneten Speicher hinterlegten Informationen eingestellt werden. In einem separaten oder übergeordneten Speicher können unterschiedliche Initiallängen L₀ abgelegt werden, die sich z.B. unter Berücksichtigung der Verpackungsvorgaben bei unterschiedlich dimensionierten Versandartikeln ergeben.

Gemäß einer beispielhaften Weiterbildung der vorliegenden Erfindung kann ein Individualmodus vorgesehen sein. In dem Individualmodus wird das Verpackungsmaterial in der Betriebsgeschwindigkeit v₀ zugeführt und ein Verpackungsmaterialerzeugnis in einer sich von der vordefinierten Initiallänge L₀ unterscheidenden Individuallänge Lᵢ hergestellt. Dies kann beispielsweise dann von Vorteil sein, wenn lediglich eine geringe Anzahl von Individual-Verpackungsmaterialerzeugnissen- oder zuschnitten inmitten einer Fertigung hoher Stückzahlen der vordefinierten Initiallänge L₀ bzw. L₀' hergestellt werden soll, wenn beispielsweise nicht gewünscht ist, die Individuallänge Lᵢ als Standardlänge bzw. neue Initiallänge L₀' einzustellen.

In einer weiteren beispielhaften Ausführung des erfindungsgemäßen Verfahrens wird durch kurzzeitiges Betätigen eines Betriebstasters von weniger als 100 Millisekunden (ms) das Verpackungsmaterial in der Betriebsgeschwindigkeit v₀ zugeführt und ein Verpackungsmaterialerzeugnis der vordefinierten Initiallänge L₀ bzw. L₀' hergestellt. Mit anderen Worten: Es wird durch kurzzeitiges Betätigen des Betriebstasters der Betriebsmodus eingenommen. Dabei kann vorgesehen sein, dass im Betriebsmodus im Wesentlichen automatisch, ohne dass ein weiterer Zugriff durch eine Bedienperson erforderlich ist, das Verpackungsmaterialerzeugnis entsprechend der gewünschten bzw. voreingestellten Initiallänge L₀ bzw. L₀' hergestellt wird.

In einer weiteren beispielhaften Ausführung des erfindungsgemäßen Verfahrens kann durch Halten eines Betriebstasters um mehr als 100 Millisekunden, insbesondere um mehr als 250 Millisekunden, das Verpackungsmaterial in der Betriebsgeschwindigkeit v₀ solange zugeführt werden, bis der Betriebstaster losgelassen wird und ein Verpackungsmaterialerzeugnis der Individuallänge Lᵢ hergestellt wird. Die Individuallänge Lᵢ ergibt sich dabei aus dem Produkt der Betriebsgeschwindigkeit v₀ und der individuellen Haltezeit des Betriebstasters, also derjenigen Zeitspanne, für welche der Betriebstaster gedrückt gehalten wurde. Somit kann auf einfache Weise ein von der vordefinierten Initiallänge L₀ bzw. L₀' sich unterscheidendes Verpackungsmaterialerzeugnis einen gewünschten Individuallänge Lᵢ hergestellt werden, indem insbesondere derselbe Taster, der zum Einnehmen des Betriebsmodus verantwortlich ist, um eine längere Zeit betätigt wird, als dies erforderlich wäre, um den Betriebsmodus einzustellen und eine Verpackungsmaterialerzeugnis-Initiallänge L₀ herzustellen. Auf diese Weise ist ferner auf einfache Weise ermöglicht, flexibel beliebig gewünschte Individuallängen Lᵢ von Verpackungsmaterialerzeugnissen herzustellen.

Gemäß einer beispielhaften Weiterbildung des erfindungsgemäßen Verfahrens wird durch gleichzeitiges Betätigen eines Betriebstasters, insbesondere desjenigen Betriebstasters, mittels dem der Betriebsmodus und auch der Individualmodus eingestellt werden kann, und eines Anlerntasters um mehr als 100 Millisekunden das Verpackungsmaterial in der Anlerngeschwindigkeit v₂ zugeführt. Erfindungsgemäß sind lediglich zwei Taster notwendig, um zwischen drei verschiedenen Betriebsmodi zu wechseln, wobei in einem Betriebsmodus automatisch eine vordefinierte Verpackungsmaterialerzeugnislänge hergestellt wird. In einem anderen Betriebsmodus können beliebige Verpackungsmaterialerzeugnislängen hergestellt werden und in einem dritten Modus kann auf einfache Weise die vordefinierte Initiallänge L₀ der Verpackungsmaterialerzeugnisse abgeändert werden. Mittels den unterschiedlichen Betätigungszeiten, insbesondere Betätigungszeit-Schwellwerten, wie 100 Millisekunden, 250 Millisekunden, und den lediglich zwei Betriebstastern kann sowohl eine automatische Herstellung hoher Stückzahlen von voreingestellten Verpackungsmaterialerzeugnislängen als auch eine Individualanfertigung von Verpackungsmaterialerzeugnislängen erfolgen, wobei auf einfache Weise zwischen den verschiedenen Modi gewechselt werden kann. Gemäß einer beispielhaften Weiterbildung kann der Anlerntaster nach einer gewissen Zeitspanne losgelassen werden, so dass die Bedienperson diejenige Hand, welche zur Betätigung des Anlerntasters verwendet wurde, wieder zur freien Verfügung hat. Es wurde erfindungsgemäß eine Haltezeit von 250 Millisekunden als vorteilhaft identifiziert, entsprechend der der Betriebs- und Anlerntaster gleichzeitig gehalten und gedrückt werden müssen.

In einer weiteren beispielhaften Ausführung des erfindungsgemäßen Verfahrens wird das Verpackungsmaterial so lange in der Anlerngeschwindigkeit v₂ zugeführt bis der Betriebstaster zur Einstellung der Verpackungsmaterialerzeugnis-Länge L₂ losgelassen wird und folgend ein Verpackungsmaterialerzeugnis entsprechend der eingestellten Verpackungsmaterialerzeugnis-Länge L₂ hergestellt wird. Nach dem Loslassen des Anlerntasters ähnelt der Anlernmodus im Wesentlichen dem Individualmodus, wobei mit der Anlerngeschwindigkeit v₂ das Verpackungsmaterial zugeführt wird, die kleiner als die in dem Individualmodus herrschende Betriebsgeschwindigkeit v₀ ist. Die anzulernende Verpackungsmaterialerzeugnis-Länge L₂, welche in dem Anlernmodus eingestellt wird, korrespondiert demnach zu dem Produkt aus Anlerngeschwindigkeit v₂ und Betätigungs- bzw. Haltezeit des Betriebstasters. Gemäß einer beispielhaften Weiterbildung wird die eingestellte Verpackungsmaterialerzeugnis-Länge L₂ als die neue Initiallänge L₀' festgelegt und/oder in einem Speicher der Steuerung hinterlegt.

In einer weiteren beispielhaften Ausführung des erfindungsgemäßen Verfahrens wird durch erneutes kurzzeitiges Betätigen des Betriebstasters von weniger als 100 Millisekunden das Verpackungsmaterial in der Betriebsgeschwindigkeit v₀ zugeführt und ein Verpackungsmaterialerzeugnis der neuen Initiallänge L₀' hergestellt. Dies bedeutet, dass der Betriebsmodus eingenommen und/oder die Verpackungsmaterialfertigungsmaschine im Betriebsmodus betrieben wird.

Gemäß einem weiteren Aspekt der vorliegenden Erfindung, der mit den vorhergehenden Aspekten und beispielhaften Ausführungen kombinierbar ist, ist eine Verpackungsmaterialfertigungsmaschine zum Herstellen eines Verpackungsmaterialerzeugnisses aus einem bahnförmigen Verpackungsmaterial bereitgestellt. Die Verpackungsmaterialbahn kann aus Papier, wie Recyclingpapier, insbesondere Altpapier und/oder 100 % recyclingfähigem Papier, das ohne chemische Inhaltsstoffe hergestellt sein kann, hergestellt sein. Recyclingpapier sind insbesondere Papiermaterialien mit einem geringen Anteil (weniger als 50%) an frischfaserhaltigem Papiermaterial. Beispielswiese werden Papiermaterialien, die 70% bis 100% Altpapier enthalten, verwendet. Das Recyclingpapier im Sinne dieser Erfindung kann Papiermaterial sein, das einen Zugfestigkeitsindex längs zur Maschinenlaufrichtung von höchstens 90 Nm/g aufweisen kann, vorzugsweise eine Zugfestigkeit von 15 Nm/g bis 60 Nm/g, und einen Zugfestigkeitsindex quer zur Maschinenlaufrichtung von höchstens 60 Nm/g aufweisen kann, vorzugsweise eine Zugfestigkeit von 5 Nm/g bis 40 Nm/g. Zur Bestimmung der Zugfestigkeit bzw. des Zugfestigkeitsindex kann eine Norm DIN EN ISO 1924-2 oder DIN EN ISO 1924-3 herangezogen werden. Zudem oder alternativ kann eine Recyclingpapiereigenschaft oder Altpapiereigenschaft durch den sogenannten Berstwiderstand charakterisiert werden. Ein Material in diesem Sinne ist Recyclingpapier mit einem Berstindex von höchstens 3,0 kPa*m^2/g, vorzugsweise mit einem Berstindex von 0,8 kPa*m^2/g bis 2,5 kPa*m^2/g. Zur Bestimmung des Berstindex wird die Norm DIN EN ISO 2758 herangezogen. Weiterhin weist das Verpackungsmaterial eine flächenbezogene Masse von insbesondere 40 g/m2 bis max. 140 g/m2 auf. Das Ausgangsverpackungsmaterial kann erfindungsgemäß in Form einer Materialbahnrolle oder eines zick-zack-gefalteten Verpackungsmaterialstapels vorliegen, der auch Leporello-Stapel bezeichnet wird.

Die erfindungsgemäße Verpackungsmaterialfertigungsmaschine umfasst eine Zuförderung zum Fördern des Verpackungsmaterials, beispielsweise von einem vorkonfektionierten Verpackungsmaterialvorrat, z.B. in Leporello-Stapel-Form oder in Rollenform, in die Verpackungsmaterialfertigungsmaschine.

Ferner umfasst die Verpackungsmaterialfertigungsmaschine eine Ablängeinrichtung, wie eine Schneidstation, beispielsweise mittels eines Rotationsschneiders oder einer translatorisch bewegbaren, guillotineartigen Schneide, zum Abtrennen eines hergestellten Verpackungsmaterialerzeugnisses einer bezüglich der Bahnlängsrichtung vordefinierten Initiallänge L₀. Als hergestelltes Verpackungsmaterialerzeugnis wird im Sinne der vorliegenden Erfindung auch eine ebene Verpackungsmaterialbahn, beispielsweise Wellpappebahn, verstanden, die im Wesentlichen in ihrer Beschaffenheit unverändert durch eine Vorrichtung zum Schneiden von Verpackungsmaterial, insbesondere Wellpappe, hindurchgefördert wurde und mittels der in der Vorrichtung enthaltenen Ablängeinrichtung abgelängt wurde.

Ferner umfasst die Verpackungsmaterialfertigungsmaschine eine Steuerung zum Steuern des Betriebs der Verpackungsmaterialfertigungsmaschine. Beispielsweise kann die Steuerung steuerungsgemäß mit der Zuförderung und/oder der Ablängeinrichtung gekoppelt sein. Ferner kann die Steuerung mit Antriebseinheiten für die Ablängeinrichtung und/oder die Zuförderung steuerungsgemäß gekoppelt sein. Beispielsweise ist die Steuerung Verpackungsmaterialfertigungsmaschinen-intern angeordnet oder auch separat zu der Verpackungsmaterialfertigungsmaschine, beispielsweise an einem stationären Rechner und/oder in einer übergeordneten Cloud hinterlegt.

Gemäß der erfindungsgemäßen Verpackungsmaterialfertigungsmaschine weist die Steuerung einen Betriebsmodus, in dem die Zuförderung das Verpackungsmaterial mit einer Betriebsgeschwindigkeit v₀ zufördert und die Ablängeinrichtung ein Verpackungsmaterialerzeugnis entsprechend der vordefinierten Initiallänge L₀ ablängt, sowie einen Anlernmodus zum Ändern der vordefinierten Initiallänge L₀ in eine sich davon unterscheidende Länge L₂ auf. In dem Anlernmodus fördert die Zuförderung das bahnförmige Verpackungsmaterial mit einer Anlerngeschwindigkeit v₂ zu, die kleiner als die Betriebsgeschwindigkeit v₀ ist.

Gemäß einer beispielhaften Weiterbildung der erfindungsgemäßen Verpackungsmaterialfertigungsmaschine ist die Steuerung mit einem Betriebstaster, insbesondere einem Fußtaster, gekoppelt. Bei einer kurzen Betätigung des Betriebstasters von weniger als 100 Millisekunden veranlasst der Betriebstaster ein Einnehmen der Steuerung des Betriebsmodus. Des Weiteren veranlasst der Betriebstaster bei einem Halten von mehr als 100 Millisekunden, insbesondere von 150 Millisekunden, ein Einnehmen der Steuerung eines Individualmodus. In dem Individualmodus wird das Verpackungsmaterial so lange zugefördert, bis der Betriebstaster losgelassen wird. Infolge des Loslassens des Betriebstasters wird ein Verpackungsmaterialerzeugnis einer entsprechenden Individuallänge Lᵢ hergestellt. Somit kann auf einfache Weise zwischen einem Betriebsmodus, in dem beispielsweise für eine Massenanfertigung automatisch Verpackungsmaterialerzeugnisse der vordefinierten Initiallänge L₀ hergestellt werden können, und einem Individualmodus, beispielsweise für Sonder- oder Extrawünsche, in dem ein Verpackungsmaterialerzeugnis entsprechend einer Betätigungszeit des Betriebstasters hergestellt wird, auf einfache Weise gewechselt werden und die Verpackungsmaterialfertigungsmaschine in den beiden Betriebszuständen betrieben werden. Dazu ist erfindungsgemäß lediglich ein Betriebsschalter notwendig. Aufgrund der Steuerung, die derart eingerichtet ist, dass über unterschiedliche Betätigungszeiten des einen Betriebstasters unterschiedliche Betriebsmodi eingenommen werden, kann auf weitere Taster für die Bedienung der Verpackungsmaterialfertigungsmaschine verzichtet werden.

In einer weiteren beispielhaften Ausführung der erfindungsgemäßen Verpackungsmaterialfertigungsmaschine ist die Steuerung mit einem Anlerntaster, insbesondere einem Handtaster gekoppelt. Der Anlerntaster kann ein Einnehmen der Steuerung des Anlernmodus veranlassen. Somit sind zur Abbildung von drei verschiedenen Betriebsmodi nur zwei Taster notwendig. Gemäß einer beispielhaften Weiterbildung wird der Anlernmodus dann eingenommen, wenn der Betriebstaster und der Anlerntaster um mehr als 100 Millisekunden gleichzeitig betätigt werden. Aufgrund der Ausgestaltung der Steuerung derart, dass infolge von unterschiedlichen Taster-Eingabe-Betätigungszeiten unterschiedliche Betriebsmodi eingenommen werden können, kann die Verpackungsmaterialfertigungsmaschine einfach und flexibel angesteuert werden, um Verpackungsmaterialerzeugnisse beliebiger Länge herzustellen.

In einer weiteren beispielhaften Ausführung der erfindungsgemäßen Verpackungsmaterialfertigungsmaschine stellt die Verpackungsmaterialfertigungsmaschine ein Verpackungsmaterialerzeugnis entsprechend des erfindungsgemäßen Verfahrens nach einem der zuvor beschriebenen Aspekte bzw. beispielhaften Ausführungen her.

Im Folgenden werden weitere Eigenschaften, Merkmale und Vorteile der Erfindung mittels Beschreibung bevorzugter Ausführungen der Erfindung anhand der beiliegenden beispielhaften Zeichnungen deutlich, in denen zeigen:
- Fig. 1: eine perspektivische Vorderansicht einer beispielhaften Ausführung einer erfindungsgemäßen Verpackungsmaterialfertigungsmaschine;
- Fig. 2: eine perspektivische Hinteransicht der Vorrichtung aus Fig. 1; und
- Fig. 3: ein schematisches Ablaufdiagramm eines erfindungsgemäßen Verfahrens.

Eine erfindungsgemäße Verpackungsmaterialfertigungsmaschine ist in der folgenden Beschreibung im Allgemeinen mit der Bezugsziffer 1 versehen. Beispielhaft handelt es sich bei der Verpackungsmaterialfertigungsmaschine der Figuren 1 und 2 um eine Vorrichtung zum Schneiden einer Verpackungsmaterialbahn 3.

Bevorzugt wird die Vorrichtung 1 zum Schneiden von Verpackungsmaterialbahnen 3 in Form von Wellpappenbahnen eingesetzt. Die Figuren 1 und 2 zeigen eine Ausführungsform einer Vorrichtung 1. Diese weist eine Deckel-Gehäusewandung 5 und eine Basis-Gehäusewandung 7 auf. Die Gehäusewandungen 5, 7 können einstückig ausgebildet sein. In der hier dargestellten Ausführungsform sind sie aus mehreren Wandungsabschnitten 5', 5", 5‴, 5^{iv}, 5^{v}, 7', 7", 7‴ ausgebildet. Beispielsweise sind die Wandungsabschnitte 5', 5", 5‴,5^{iv}, 5^{v}, 7', 7", 7‴ aus Plattenabschnitten, wie Blechen oder Kunststoffplatten, gebildet. Insbesondere werden die Wandungsabschnitte 5', 5", 5‴,5^{iv}, 5^{v}, 7', 7", 7‴ über Verbindungsmittel 19, wie Schrauben oder Nieten an der Vorrichtung 1 befestigt. Die Ausgestaltung der Gehäusewandungen 5, 7 über mehrere Wandungsabschnitte birgt insbesondere den Vorteil, dass die Vorrichtung 1 vereinfacht gefertigt, zusammengebaut und für die Wartung auseinandergebaut werden kann. Wie in Figur 1 und 2 dargestellt ist vorzugweise wenigstens ein Griff 9, besonders bevorzugt zwei Griffe 9, an der Deckel-Gehäusewandung 5 angebracht. Dabei kann der wenigstens eine Griff 9 in Förderrichtung F stromabwärts einer Einführöffnung 11, insbesondere auf Förderrichtungshöhe eine Ausgabeöffnung 13, angeordnet sein. Vorzugsweise wird die Einführöffnung 11 durch zwei zueinander versetzt angeordnete Einführwalzen 15, 17 gebildet, die insbesondere in Materialstärkenrichtung entsprechend einer Materialstärke 21 zueinander bestandet sind. Insbesondere bilden die Einführwalzen 15, 17 eine spaltförmige Einführöffnung 11, über den die Verpackungsmaterialbahn 3 der Vorrichtung 1 zugeführt wird.

Die Deckel-Gehäusewandung 5 und die Basis-Gehäusewandung 7 können zueinander verschwenkbar angeordnet sein, um das Innenleben der Vorrichtung 1 freizugeben, um beispielsweise einen Austausch der einzelnen Komponenten zu ermöglichen. In dem Gehäuse aufgenommen ist unter anderem eine Ablängeinrichtung (nicht dargestellt), die in Form einer translatorisch verfahrbaren Schneide realisiert sein kann, ein Antrieb zum Antreiben der Ablängeinrichtung, insbesondere zum Verfahren der Schneide, und eine Zuförderung zum Fördern der Verpackungsmaterialbahn 3 in die Vorrichtung 1. Die Zuförderung kann beispielsweise durch innerhalb der Vorrichtung 1 angeordnete Führungsrollen realisiert sein, die über einen separaten Antrieb angetrieben werden können. Des Weiteren kann eine Steuerung, die schematisch durch das Bezugszeichen 23 angedeutet ist, zum Steuern des Betriebs der Verpackungsmaterialfertigungsmaschine 1 vorgesehen sein. Insbesondere kann die Steuerung 23 mit der Ablängeinrichtung sowie der Zuförderung gekoppelt sein, um deren Betrieb zu steuern.

Die Steuerung 23 weist einen Betriebsmodus auf, in dem die Zuförderung das Verpackungsmaterial 3 mit einer Betriebsgeschwindigkeit v₀ zufördert und die Ablängeinrichtung ein Verpackungsmaterialerzeugnis 25, das gemäß der beispielhaften Ausführung ein Verpackungsmaterialbahnzuschnitt ist und strichliert abgebildet ist, entsprechend einer vordefinierten Initiallänge L₀ ablängt. Wie in Figur 1 dargestellt ist, wird der abzulängende Verpackungsmaterialbahnzuschnitt 25 über die Ausgabeöffnung 13 aus der Vorrichtung 1 herausgefördert und die Ablängeinrichtung trennt den Verpackungsmaterialbahnzuschnitt 25 dann von der zugeförderten Verpackungsmaterialbahn 3 ab, wenn die vordefinierte Länge L₀ erreicht ist. Schematisch ist in Figur 1 die während der Förderung der Verpackungsmaterialbahn 3 stetig zunehmende Verpackungsmaterialbahnzuschnittlänge L angedeutet.

Die Steuerung 23 kann einen Speicher (nicht dargestellt) besitzen, auf dem eine vordefinierte und/durch eine Benutzereingabe definierte Initiallänge L₀ hinterlegt ist, so dass bei einer Betätigung der Verpackungsmaterialfertigungsmaschine 1 durch eine Bedienperson, wenn diese den Betriebsmodus wählt, automatisch ein Verpackungsmaterialbahnzuschnitt 25 der vordefinierten Initiallänge L₀ hergestellt wird. Zur Betätigung und Aktivierung der Vorrichtung 1 weist die Vorrichtung 1 einen mit der Steuerung 23 gekoppelten Betriebstaster T1 auf. Der Taster T1 kann an der Vorrichtung 1 angebracht sein. Alternativ kann es sich um einen Fußtaster handeln, der mittels des Fußes von einer Bedienperson betätigt werden kann. Der Betriebstaster T1 ist dazu ausgelegt, bei einer kurzen Betätigung von weniger als 100 Millisekunden die Steuerung 23 dazu zu veranlassen, den Betriebsmodus einzunehmen. Des Weiteren kann mittels des Betriebstasters T1 die Steuerung dazu veranlasst werden, einen Individualmodus einzunehmen. In dem Individualmodus wird die Verpackungsmaterialbahn 3 so lange in bzw. durch die Vorrichtung 1 gefördert, bis der Betriebstaster T1 wieder losgelassen wird. Das Loslassen des Betriebstasters T1 signalisiert der Steuerung eine gewünschte Individuallänge Lᵢ, die infolge dessen mittels der Ablängeinrichtung hergestellt wird. D.h. dass die Ablängeinrichtung beim Loslassen des Betriebstasters T1 aktiviert wird, um einen Verpackungsmaterialbahnzuschnitt 25 einer gewünschten Individuallänge Lᵢ, die sich von der vordefinierten Initiallänge L₀ unterscheiden kann, herstellt. Bei einer erneuten kurzzeitigen Betätigung des Betriebstasters T1, von weniger als 100 Millisekunden, wird erneut der Betriebsmodus eingenommen, so dass die Steuerung 23 die Vorrichtung 1 dazu veranlasst, einen Verpackungsmaterialbahnzuschnitt 25 der vordefinierten Länge L₀ herzustellen.

Die Steuerung 23 umfasst außerdem einen Anlernmodus zum Ändern der vordefinierten Länge L₀ in eine sich davon unterscheidende L₂. Der Anlernmodus ist dadurch gekennzeichnet, dass die Steuerung 23 die Vorrichtung 1 derart betreibt, dass die Verpackungsmaterialbahn 3 mit einer Anlerngeschwindigkeit v₂ zugefördert wird, die kleiner als die in dem Betriebsmodus herrschende Betriebsgeschwindigkeit v₀ ist. Zum Einnehmen des Anlernmodus ist ein Anlerntaster T2 zu betätigen, insbesondere ein Handtaster, der beispielsweise an der Vorrichtung 1 vorgesehen ist. Bei Betätigung des Anlerntasters T2 und gleichzeitiger Betätigung des Betriebstasters T1 um mehr als 100 Millisekunden wird die Steuerung 23 dazu veranlasst, die Vorrichtung 1 im Anlernmodus zu betreiben. Dadurch, dass die Anlerngeschwindigkeit v₂ kleiner ist als die Betriebsgeschwindigkeit v₀ kann sehr genau und auf einfache Weise ein Verpackungsmaterialbahnzuschnitt 25 einer anzulernenden Länge L₂ hergestellt werden. Ist eine gewünschte anzulernende Länge L₂ erreicht und ein Ablängen des Verpackungsmaterialbahnzuschnitts 25 entsprechend der Länge L₂ gewünscht, wird der Betriebstaster T1 losgelassen. Das Loslassen des Betriebstasters T1 veranlasst die Steuerung 23 dazu, ein Ablängen der Verpackungsmaterialbahn 3 zu initiieren, so dass ein Verpackungsmaterialbahnzuschnitt 25 der anzulernenden Länge L₂ hergestellt wird. Der Anlernmodus bewirkt, dass die angelernte Länge L₂ als neue Initiallänge L₀' festgelegt wird und insbesondere in dem Speicher der Steuerung 23 hinterlegt wird. Bei einem darauffolgenden kurzzeitigen Betätigen des Betriebstasters T1 von weniger als 100 Millisekunden, so dass die Steuerung 23 in den Betriebsmodus schaltet, wird die Verpackungsmaterialbahn 3 mit der Betriebsgeschwindigkeit v₀ zugefördert und ein Verpackungsmaterialzuschnitt 25 entsprechend der neuen Initiallänge L₀' hergestellt. Als vorteilhaft hat sich erwiesen, dass in dem Anlernmodus, d.h. nachdem Betriebstaster T1 und Anlerntaster T2 gleichzeitig gedrückt gehalten wurden, der Anlerntaster frühestens nach 250 Millisekunden wieder losgelassen werden kann. Der Betriebstaster T1 wird weiterhin betätigt, um eine neue Länge L₂ anzulernen. Dies hat den Vorteil, dass die Bedienperson nicht mehr den Anlerntaster T₂ betätigen muss und wenigstens eine Hand zur freien Verfügung und Handhabung der Verpackungsmaterialbahn 3 oder der Verpackungsmaterialfertigungsmaschine 1 hat.

Beispielsweise ist es möglich, dass die insbesondere in Figur 2 abgebildeten Einführwalzen 15, 17 angetrieben und mit der Steuerung 23 gekoppelt sind. Somit können auch die Einführwalzen 15, 17 die Zuförderung realisieren. Auf zusätzliche Förderwalzen kann in diesem Fall verzichtet werden. Allerdings ist es zusätzlich möglich, beispielsweise freidrehende Förderwalzen im Inneren der Vorrichtung 1 vorzusehen, um die Verpackungsmaterialbahn gezielt und geführt, ggf. unter Bereitstellung einer Vorspannung zum besseren Ablängen des Verpackungsmaterialbahnzuschnitts 25, durch die Vorrichtung 1 zu fördern.

In Figur 3 ist schematisch ein Ablaufdiagramm 100 eines erfindungsgemäßen Verfahrens zum Herstellen eines Verpackungsmaterialerzeugnisses 25 aus einer Verpackungsmaterialbahn 3 gezeigt. Gemäß dem Block 110 wird die Verpackungsmaterialbahn 3 mit einer Betriebsgeschwindigkeit v₀ zugefördert und zur Bildung eines Verpackungsmaterialzuschnitts 25 entsprechend einer bezüglich der Bahnlängsrichtung vordefinierten Länge L₀ abgelängt (Schritt 120). Die Schritte 110 und 120 bilden zusammen den Betriebsmodus 101. Die Raute 130 steht schematisch für die Möglichkeit, erneut einen Verpackungsmaterialbahnzuschnitt entsprechend der vordefinierten Initiallänge L₀ in dem Betriebsmodus 110 herzustellen (Pfeil 131) oder in den Anlernmodus 102 zu wechseln, falls eine neue Initiallänge L₀' gewünscht ist, welche sich von der ursprünglich vordefinierten Initiallänge L₀ unterscheidet (Pfeil 132).

In dem Anlernmodus 102 wird gemäß dem Block 140 die Verpackungsmaterialbahn 3 mit einer Anlerngeschwindigkeit v₂ zugefördert, welche kleiner als die Betriebsgeschwindigkeit v₀ ist. Auf diese Weise kann einfach und sehr genau eine anzulernende Länge L₂ festgelegt werden, welche dann die ursprünglich vordefinierte Initiallänge L₀ als die neue angelernte Initiallänge L₀' ersetzen soll. Gemäß Schritt 150 wird in dem Anlernmodus 102 bei der Anlerngeschwindigkeit v₂ ein Verpackungsmaterialbahnzuschnitt 25 entsprechend der anzulernenden Länge L₂ abgelängt. Entspricht die angelernte Länge L₂, welche dann als neue Initiallänge L₀' hinterlegt ist, der gewünschten Verpackungsmaterialbahnzuschnittlänge (Raute 160), kann das Verfahren 100 erneut von Beginn betrieben werden und entsprechend des Betriebsmodus 101 bei der Betriebsgeschwindigkeit v₀ ein Verpackungsmaterialbahnzuschnitt 25 entsprechend der neuen Initiallänge L₀' hergestellt werden (Pfeil 161). Stellt die Bedienperson beispielsweise fest, dass sie die angelernte Länge L₂ nochmals ändern möchte (Raute 160) kann sie die Verpackungsmaterialfertigungsmaschine 1 erneut im Anlernmodus 102 betreiben und erneut eine Länge L₂' anlernen lassen, wobei die Verpackungsmaterialfertigungsmaschine 1 wiederum mit der reduzierten Anlerngeschwindigkeit v₂ betrieben wird (Block 140) und entsprechend ein Verpackungsmaterialbahnzuschnitt 25 der neuen Länge L₂' hergestellt bzw. abgelängt wird. Entspricht die Länge L₂' dann derjenigen Länge, mit der die folgenden Verpackungsmaterialbahnzuschnitte 25 hergestellt werden sollen, kann die Verpackungsmaterialbahnfertigungsvorrichtung 1 wieder in dem Betriebsmodus 101 betrieben werden, so dass automatisch Verpackungsmaterialbahnzuschnitte 25 entsprechend der neuen, festgelegten Initiallänge L₀" hergestellt werden.

Die in der vorstehenden Beschreibung, den Figuren und den Ansprüchen offenbarten Merkmale können sowohl einzeln als auch in beliebiger Kombination für die Realisierung der Erfindung in den verschiedenen Ausgestaltungen von Bedeutung sein.

### BEZUGSZEICHENLISTE

- 1: Verpackungsmaterialfertigungsmaschine
- 3: Verpackungsmaterialbahn
- 5: Deckel-Gehäusewandung
- 7: Basis-Gehäusewandung
- 5', 5", 5‴,5^{iv}, 5^{v}: Wandungsabschnitt
- 7', 7", 7‴: Wandungsabschnitt
- 9: Griff
- 11: Einführöffnung
- 13: Ausgabeöffnung
- 15, 17: Einführwalze
- 19: Verbindungsmittel
- 21: Verpackungsmaterialbahnstärke
- 23: Steuerung
- 25: Verpackungsmaterialbahnzuschnitt
- T1: Betriebstaste
- T2: Anlerntaste
- L: Verpackungsmaterialbahnzuschnittlänge
- L₀, L₀', L₀'': Initiallänge
- v: Zufördergeschwindigkeit
- v₀: Betriebsgeschwindigkeit
- v₂: Anlerngeschwindigkeit
- 100: Verfahren
- 101: Betriebsmodus
- 102: Anlernmodus
- 110: Zuförderung mit Betriebsgeschwindigkeit von 0
- 120: Ablängen entsprechend der Initiallänge L₀
- 130, 160: Entscheidung zwischen Betriebsmodus und Anlernmodus
- 131: Einnehmen des Betriebsmodus
- 132: Wechsel in den Anlernmodus
- 140: Zuförderung mit der Anlerngeschwindigkeit
- 150: Ablängen entsprechend der Anlernlänge
- 160: Entscheidung zwischen Betriebsmodus und Anlernmodus
- 161: Wechsel in den Betriebsmodus
- 162: Verbleiben in dem Anlernmodus

## Patentansprüche

1. Verfahren zum Herstellen eines Verpackungsmaterialerzeugnisses aus einem bahnförmigen Verpackungsmaterial, bei dem in einem Betriebsmodus das bahnförmige Verpackungsmaterial mit einer Betriebsgeschwindigkeit v₀ zugefördert wird und zur Bildung eines Verpackungsmaterialerzeugnisses in einer bezüglich der Bahnlängsrichtung vordefinierten Initiallänge L₀ abgelängt wird und/oder bei dem in einem Anlernmodus das Verpackungsmaterial in einer Anlerngeschwindigkeit v₂ zugefördert wird und bei der Anlerngeschwindigkeit v₂ ein Verpackungsmaterialerzeugnis der sich von der Initiallänge L₀ unterscheidenden Länge L₂ hergestellt wird, wobei zum Ändern der vordefinierten Initiallänge L₀ in eine sich davon unterscheidende Länge L₂ das bahnförmige Verpackungsmaterial mit der Anlerngeschwindigkeit v₂ zugefördert wird, die kleiner ist als die Betriebsgeschwindigkeit v₀.

2. Verfahren nach Anspruch 1, bei dem die Anlerngeschwindigkeit v₂ im Bereich von 1 %, insbesondere 10 %, 20 %, 30 % oder 40 %, bis 99 % der Betriebsgeschwindigkeit v₀ liegt.

3. Verfahren nach einem der vorstehenden Ansprüche, bei dem die in dem Anlernmodus eingestellte, sich von der vordefinierten Initiallänge L₀ unterscheidende Länge L₂ als neue Initiallänge L₀' festgelegt wird.

4. Verfahren nach einem der vorstehenden Ansprüche, bei dem in einem Individualmodus das Verpackungsmaterial in der Betriebsgeschwindigkeit v₀ zugefördert wird und ein Verpackungsmaterialerzeugnis in einer sich von der vordefinierten Initiallänge L₀ unterscheidenden Individuallänge Lᵢ hergestellt wird.

5. Verfahren nach einem der vorstehenden Ansprüche, bei dem durch kurzzeitiges Betätigen eines Betriebstasters (T1) von weniger als 100 ms das Verpackungsmaterial in der Betriebsgeschwindigkeit v₀ zugefördert wird und ein Verpackungsmaterialerzeugnis der vordefinierten Initiallänge L₀, L₀' hergestellt wird, insbesondere der Betriebsmodus eingenommen wird.

6. Verfahren nach einem der vorstehenden Ansprüche, bei dem durch Halten eines Betriebstasters (T1) um mehr als 100 ms, insbesondere um mehr als 250 ms, das Verpackungsmaterial in der Betriebsgeschwindigkeit v₀ so lange zugefördert wird, bis der Betriebstaster (T1) losgelassen wird und ein Verpackungsmaterialerzeugnis der Individuallänge Lᵢ hergestellt wird.

7. Verfahren nach einem der vorstehenden Ansprüche, bei dem durch gleichzeitiges Betätigen eines Betriebstasters (T1) und eines Anlerntasters (T2) um mehr als 100 ms das Verpackungsmaterial in der Anlerngeschwindigkeit v₂ zugefördert wird, wobei insbesondere der Anlerntaster (T2) frühestens nach 250 ms losgelassen wird.

8. Verfahren nach Anspruch 7, bei dem das Verpackungsmaterial so lange in der Anlerngeschwindigkeit v₂ zugefördert wird, bis der Betriebstaster (T1) zur Einstellung der Verpackungsmaterialerzeugnis-Länge L₂ losgelassen wird und ein Verpackungsmaterialerzeugnis entsprechend der eingestellten Verpackungsmaterialerzeugnis-Länge L₂ hergestellt wird, wobei insbesondere die eingestellte Verpackungsmaterialerzeugnis-Länge L₂ als die neue Initiallänge L₀' festgelegt wird.

9. Verfahren nach Anspruch 8, bei dem durch erneutes kurzzeitiges Betätigen des Betriebstasters (T1) von weniger als 100 ms das Verpackungsmaterial in der Betriebsgeschwindigkeit v₀ zugefördert wird und ein Verpackungsmaterialerzeugnis der neuen Initiallänge L₀' hergestellt wird, insbesondere der Betriebsmodus eingenommen wird.

10. Verpackungsmaterialfertigungsmaschine (1) zum Herstellen eines Verpackungsmaterialerzeugnisses aus einem bahnförmigen Verpackungsmaterial, umfassend eine Zuförderung zum Fördern des Verpackungsmaterials in die Verpackungsmaterialfertigungsmaschine, eine Ablängeinrichtung zum Abtrennen eines hergestellten Verpackungsmaterialerzeugnisses einer bezüglich der Bahnlängsrichtung vordefinierten Initiallänge L₀ und eine Steuerung (23) zum Steuern des Betriebs der Verpackungsmaterialfertigungsmaschine, **dadurch gekennzeichnet, dass** die Steuerung (23) einen Betriebsmodus, in dem die Zuförderung das Verpackungsmaterial mit einer Betriebsgeschwindigkeit v₀ zufördert und die Ablängeinrichtung ein Verpackungsmaterialerzeugnis entsprechend der vordefinierten Initiallänge L₀ ablängt, und einen Anlernmodus zum Ändern der vordefinierten Initiallänge L₀ in eine sich davon unterscheidende Länge L₂ aufweist, in dem die Zuförderung das bahnförmige Verpackungsmaterial mit einer Anlerngeschwindigkeit v₂ zufördert, die kleiner ist als die Betriebsgeschwindigkeit v₀.

11. Verpackungsmaterialfertigungsmaschine (1) nach Anspruch 10, wobei die Steuerung (23) mit einem Betriebstaster (T1), insbesondere einem Fußtaster, gekoppelt ist, der bei einer kurzzeitigen Betätigung von weniger als 100 ms ein Einnehmen der Steuerung (23) des Betriebsmodus veranlasst und/oder der bei einem Halten von mehr als 100 ms, insbesondere von mehr als 150 ms, ein Einnehmen der Steuerung (23) eines Individualmodus veranlasst, in dem das Verpackungsmaterial so lange zugefördert wird, bis der Betriebstaster (T1) losgelassen wird und ein Verpackungsmaterialerzeugnis einer entsprechenden Individuallänge Lᵢ hergestellt wird.

12. Verpackungsmaterialfertigungsmaschine (1) nach Anspruch 10 oder 11, wobei die Steuerung (23) mit einem Anlerntaster (T2), insbesondere einem Handtaster, gekoppelt ist, der ein Einnehmen der Steuerung (23) des Anlernmodus veranlasst, wobei insbesondere der Anlernmodus dann eingenommen wird, wenn der Betriebstaster (T1) und der Anlerntaster (T2) um mehr als 100 ms gleichzeitig betätigt werden.

13. Verpackungsmaterialfertigungsmaschine (1) nach einem der Ansprüche 10 bis 12, die ein Verpackungsmaterialerzeugnis entsprechend des Verfahrens nach einem der Ansprüche 1 bis 9 herstellt.

## Claims

1. Method for producing a packaging material product from a web-shaped packaging material, in which, in an operating mode, the web-shaped packaging material is fed at an operating speed v₀ and, in order to form a packaging material product, is cut to length in an initial length L₀ which is predefined with respect to the longitudinal direction of the web, and/or in which, in a teaching mode, the packaging material is fed at a teaching speed v₂ and, at the teaching speed v₂, a packaging material product of the length L₂ which differs from the initial length L₀ is produced, wherein, in order to change the predefined initial length L₀ to a length L₂ which differs therefrom, the web-shaped packaging material is fed at the teaching speed v₂ which is lower than the operating speed v₀.

2. Method according to Claim 1, in which the teaching speed v₂ lies in the range from 1%, in particular 10%, 20%, 30% or 40%, to 99% of the operating speed v₀.

3. Method according to one of the preceding claims, in which the length L₂ which is set in the teaching mode and differs from the predefined initial length L₀ is defined as a new initial length L₀'.

4. Method according to one of the preceding claims, in which, in an individual mode, the packaging material is fed at the operating speed v₀ and a packaging material product is produced at an individual length Lᵢ which differs from the predefined initial length L₀.

5. Method according to one of the preceding claims, in which, by briefly actuating an operating button (T1) for less than 100 ms, the packaging material is fed at the operating speed v0 and a packaging material product of the predefined initial length L0, L0' is produced, in particular the operating mode is adopted.

6. Method according to one of the preceding claims, in which, by holding an operating button (T1) for more than 100 ms, in particular for more than 250 ms, the packaging material is fed at the operating speed v₀ until the operating button (T1) is released and a packaging material product of the individual length Lᵢ is produced.

7. Method according to one of the preceding claims, in which, by simultaneous actuation of an operating button (T1) and a teaching button (T2) for more than 100 ms, the packaging material is fed at the teaching speed v₂, wherein in particular the teaching button (T2) is released at the earliest after 250 ms.

8. Method according to Claim 7, in which the packaging material is fed at the teaching speed v₂ until the operating button (T1) for setting the packaging material product length L₂ is released and a packaging material product is produced in accordance with the set packaging material product length L₂, wherein in particular the set packaging material product length L₂ is defined as the new initial length L₀'.

9. Method according to Claim 8, in which, by briefly actuating the operating button (T1) again for less than 100 ms, the packaging material is fed at the operating speed v₀ and a packaging material product of the new initial length L₀' is produced, in particular the operating mode is adopted.

10. Packaging material production machine (1) for producing a packaging material product from a web-shaped packaging material, comprising a feed for feeding the packaging material into the packaging material production machine, a cutting-to-length device for severing a produced packaging material product of an initial length L₀ which is predefined with respect to the longitudinal direction of the web, and a controller (23) for controlling the operation of the packaging material production machine, **characterized in that** the controller (23) has an operating mode, in which the feed feeds the packaging material at an operating speed v₀ and the cutting-to-length device cuts to length a packaging material product in accordance with the predefined initial length L₀, and a teaching mode for changing the predefined initial length L₀ to a length L₂ which differs therefrom, in which the feed feeds the web-shaped packaging material at a teaching speed v₂ which is lower than the operating speed v₀.

11. Packaging material production machine (1) according to Claim 10, wherein the controller (23) is coupled to an operating button (T1), in particular a foot button, which, when briefly actuated for less than 100 ms, causes the controller (23) to adopt the operating mode and/or which, when held for more than 100 ms, in particular for more than 150 ms, causes the controller (23) to adopt an individual mode, in which the packaging material is fed until the operating button (T1) is released and a packaging material product of a corresponding individual length Lᵢ is produced.

12. Packaging material production machine (1) according to Claim 10 or 11, wherein the controller (23) is coupled to a teaching button (T2), in particular a hand button, which causes the controller (23) to adopt the teaching mode, wherein in particular the teaching mode is adopted when the operating button (T1) and the teaching button (T2) are actuated simultaneously for more than 100 ms.

13. Packaging material production machine (1) according to one of Claims 10 to 12, which produces a packaging material product in accordance with the method according to one of Claims 1 to 9.

## Revendications

1. Procédé, destiné à fabriquer un produit à base de matière d'emballage en une matière d'emballage en forme de bande, lors duquel, dans un mode de fonctionnement, la matière d'emballage en forme de bande est amenée à une vitesse de fonctionnement v₀ et pour créer un produit à base de matière d'emballage, est coupée en longueur à une longueur initiale Lₐ prédéfinie, par rapport à la direction longitudinale de la bande et/ou lors duquel, dans un mode d'apprentissage, la matière d'emballage est amenée à une vitesse d'apprentissage v₂ et à la vitesse d'apprentissage v₂, un produit à base de matière d'emballage de la longueur L₂ se différenciant de la longueur initiale L₀ étant fabriqué, pour modifier la longueur initiale L₀ prédéfinie en une longueur L₂ qui s'en différencie, la matière d'emballage en forme de bande étant amenée à la vitesse d'apprentissage v₂ qui est inférieure à la vitesse de fonctionnement v₀.

2. Procédé selon la revendication 1, lors duquel la vitesse d'apprentissage v₂ se situe dans l'ordre de 1 %, notamment de 10 %, de 20 %, de 30 % ou de 40 %, jusqu'à 99 % de la vitesse de fonctionnement v₀.

3. Procédé selon l'une quelconque des revendications précédentes, lors duquel la longueur L₂ réglée dans un mode d'apprentissage, se différenciant de la longueur initiale L₀ prédéfinie est déterminée en tant que nouvelle longueur initiale L₀'.

4. Procédé selon l'une quelconque des revendications précédentes, lors duquel dans un mode individuel, la matière d'emballage est amenée à la vitesse de fonctionnement v₀ et un produit à base de matière d'emballage est fabriqué à une longueur individuelle Lᵢ se différenciant de la longueur initiale L₀ prédéfinie.

5. Procédé selon l'une quelconque des revendications précédentes, lors duquel par un bref actionnement de moins de 100 ms d'une touche de fonctionnement (T1), la matière d'emballage est amenée à la vitesse de fonctionnement v₀ et un produit à base de matière d'emballage de la longueur initiale L₀ prédéfinie est fabriqué L₀', notamment le mode de fonctionnement est adopté.

6. Procédé selon l'une quelconque des revendications précédentes, lors duquel, par maintien d'une touche de fonctionnement (T1) pendant plus de 100 ms, notamment pendant plus du 250 ms, la matière d'emballage est amenée à la vitesse de fonctionnement v₀ aussi longtemps, jusqu'à ce que la touche de fonctionnement (T1) soit relâchée et un produit à base de matière d'emballage de la longueur individuelle Lᵢ soit fabriqué.

7. Procédé selon l'une quelconque des revendications précédentes, lors duquel par actionnement simultané d'une touche de fonctionnement (T1) et d'une touche d'apprentissage (T2) pendant plus de 100 ms, la matière d'emballage est amenée à la vitesse d'apprentissage v₂, notamment la touche d'apprentissage (T2) étant relâchée au plus tôt après 250 ms.

8. Procédé selon la revendication 7, lors duquel la matière d'emballage est amenée à la vitesse d'apprentissage v₂ aussi longtemps, jusqu'à ce que pour régler la longueur L₂ du produit à base de matière d'emballage, la touche de fonctionnement (T1) soit relâchée et un produit à base de matière d'emballage soit fabriqué en correspondance avec la longueur réglée L₂ du produit à base de matière d'emballage, notamment la longueur réglée L₂ du produit à base de matière d'emballage étant déterminée en tant que la nouvelle longueur initiale L₀'.

9. Procédé selon la revendication 8, lors duquel par un bref actionnement renouvelé de la touche de fonctionnement (T1) de moins de 100 ms, la matière d'emballage est amenée à la vitesse de fonctionnement V₀ et un produit à base de matière d'emballage de la nouvelle longueur initiale L₀, est fabriqué, notamment le mode de fonctionnement est adopté.

10. Machine de fabrication (1) d'une matière d'emballage, destinée à fabriquer un produit à base de matière d'emballage en une matière d'emballage en forme de bande, comprenant un amenage, destiné à amener la matière d'emballage dans la machine de fabrication de matière d'emballage, un dispositif de coupe en longueur, destiné à sectionner un produit à base de matière d'emballage fabriqué à une longueur initiale L₀ prédéfinie en rapport à la direction longitudinale de la bande et un système de commande (23), destiné à commander le fonctionnement de la machine de fabrication de matière d'emballage, **caractérisé en ce que** le système de commande (23) comporte un mode de fonctionnement, dans lequel l'amenage de la matière d'emballage amène à une vitesse de fonctionnement v₀ et le dispositif de coupe en longueur coupe en longueur un produit à base de matière d'emballage en correspondance avec la longueur initiale L₀ et un mode d'apprentissage, destiné à modifier la longueur initiale prédéfinie L₀ en une longueur L₂ qui s'en différencie, dans lequel l'amenage de la matière d'emballage en forme de bande amène à une vitesse d'apprentissage v₂ qui est inférieure à la vitesse de fonctionnement v₀.

11. Machine de fabrication (1) d'une matière d'emballage selon la revendication 10, le système de commande (23) étant accouplé avec une touche de fonctionnement (T1), notamment une pédale, qui lors d'un bref actionnement de moins de 100 ms, incite le système de commande (23) à adopter le mode de fonctionnement et/ou qui lors d'un maintien de plus de 100 ms, notamment de plus de 150 ms, incite le système de commande (23) à adopter un mode individuel, dans lequel la matière d'emballage est amenée aussi longtemps, jusqu'à ce que la touche de fonctionnement (T1) soit relâchée et qu'un produit à base de matière d'emballage d'une longueur individuelle Lᵢ correspondante soit fabriqué.

12. Machine de fabrication (1) d'une matière d'emballage selon la revendication 10 ou 11, le système de commande (23) étant accouplé avec une touche d'apprentissage (T2), notamment une touche manuelle, qui incite le système de commande (23) à adopter le mode d'apprentissage, notamment le mode d'apprentissage étant adopté lorsque la touche de fonctionnement (T1) et la touche d'apprentissage (T2) sont actionnées simultanément pendant plus de 100 ms.

13. Machine de fabrication (1) d'une matière d'emballage selon l'une quelconque des revendications 10 à 12, qui fabrique un produit à base de matière d'emballage en correspondance avec le procédé selon l'une quelconque des revendications 1 à 9.
